# FASCICULE DE BREVET EUROPEEN

(11) **EP 0 662 562 B1**
(45) Date de publication et mention de la délivrance du brevet: **14.01.1998**
(21) Numéro de dépôt: 94402358.9
(22) Date de dépôt: 20.10.1994
(51) Int. Cl.: E06B 9/78

(54) **Guide-sangle pour volet roulant**
Gurtführung für Rolladen
Belt guide for roller shutter

(30) Priorité: 23.12.1993 FR 9315556
(43) Date de publication de la demande: 12.07.1995
(73) Titulaire: REHAU S.A., 57340 Morhange (FR)
(72) Inventeur: Paul-Marie, Colin Bernard, F-57000 Metz (FR)
(74) Mandataire: Eidelsberg, Victor Albert

(56) Documents cités:
- EP-A- 0 292 775
- DE-A- 1 509 157
- FR-A- 2 624 908

## Description

Un volet roulant comporte une poulie sur laquelle s'enroule une sangle de relèvement d'un tablier. Lorsque la sangle sort naturellement de la poulie, elle gêne souvent les mouvements du battant de la fenêtre. Pour y remédier, on a déjà prévu, au DE-A-1509157, de dévier la sangle à la sortie de la poulie par des chemins à galets. Cette solution est coûteuse par les galets qu'elle met en oeuvre et par le montage de ces divers galets sur le volet ou sur la fenêtre.

L'invention pallie ces inconvénients par un volet roulant tel que défini à la revendication 1.

Il suffit de fixer correctement la plaque par rapport à la poulie du volet roulant, c'est-à-dire de manière que la direction d'alignement soit parallèle aux plans des joues de la poulie, pour dévier la sangle comme on le souhaite afin qu'elle dégage l'ouverture de la fenêtre. Cette opération ne nécessite qu'une seule fixation et permet de se dispenser de tout galet.

De préférence, l'angle, entre l'axe longitudinal de la fente d'entrée et le plan vertical passant par la direction d'alignement, est de 45 à 55°.

Pour diminuer autant que possible les frottements de la sangle dans le guidage, il vaut mieux que la pièce de guidage forme une rampe intérieure en forme de S de haut en bas.

La direction d'alignement, qui doit permettre de mettre le guide-sangle en position de manière que cette direction soit parallèle au plan de la poulie et qu'ainsi la fente d'entrée du passage soit orientée correctement par rapport à la sortie de la poulie, peut être définie par deux trous de vissage ou autres fixations, ou par un ergot de positionnement et un point de fixation ou par un alignement ou autre indexation, par exemple en queue d'aronde.

De préférence, la partie de la pièce de guidage, qui délimite la fente d'entrée, est arrondie. Cela permet de déformer la sangle de manière qu'elle s'enroule correctement sur la poulie lorsque le tablier de volet roulant descend.
- la figure unique du dessin est une vue partielle en perspective d'un volet roulant suivant l'invention, avec arrachement de la pièce de guidage.

Le volet roulant représenté à la figure unique du dessin comporte une poulie 1 qui sort d'un coffre C de volet roulant et sur laquelle s'enroule une sangle 2 de relèvement d'un tablier à la manière classique. Un guide-sangle suivant l'invention est prévu en-dessous de la poulie 1.

Le guide-sangle comprend une plaque 3 sensiblement rectangulaire et munie de deux trous 4 de vissage, qui constituent deux repères d'alignement et définissent une direction d'alignement XX'. Cette direction est parallèle aux plans des joues 5 de la poulie 1. De la face supérieure de la plaque 3 part vers le haut une pièce 6 de guidage, fermée de toutes parts à l'exception d'une fente 7 supérieure et d'une fente 8 inférieure d'entrée et de sortie de la sangle 2. L'axe longitudinal YY' de la fente d'entrée 7 fait un angle de 49° avec le plan vertical passant par la direction XX' d'alignement. La pièce de guidage 6 est conformée en une rampe intérieure 9 en forme de S. La partie de la pièce 6 qui délimite la fente 7 est arrondie.

## Revendications

1. Volet roulant, comportant une poulie sur laquelle s'enroule une sangle (2) de relèvement d'un tablier, cette poulie comprenant des joues (5), le volet roulant comportant aussi un guide-sangle pour empêcher que la sangle (2) gêne les mouvements du battant d'une fenêtre, le guide-sangle comprenant une plaque (3) et une pièce de guidage (6) de la sangle (2) fixée en position à la plaque (3) en délimitant un passage pour la sangle (2) ayant une fente d'entrée (7) avec un axe longitudinal (YY'), ladite plaque (3) étant munie d'au moins deux repères (4) d'alignement définissant une direction (XX') d'alignement, l'axe longitudinal (YY') de ladite fente d'entrée (7) faisant un angle de 30 à 60° avec le plan vertical passant par la direction (XX') d'alignement, le guide-sangle étant fixé de manière que cette direction (XX') d'alignement soit parallèle aux plans des joues (5) de la poulie.

2. Volet roulant suivant la revendication 1, caractérisé en ce que l'axe longitudinal de la fente (7) d'entrée fait un angle de 45 à 55° avec le plan vertical passant par la direction (XX') d'alignement.

3. Volet roulant suivant la revendication 1 ou 2, caractérisé en ce que la pièce de guidage forme une rampe (9) intérieure en forme de S.

4. Volant roulant suivant l'une des revendications 1 à 3, caractérisé en ce que la partie de la pièce de guidage (6), qui délimite la fente (7) d'entrée est arrondie.

## Claims

1. Roller blind, comprising a pulley on which is wound a strap (2) for raising a blind, said pulley comprising flanges (5), the roller blind comprising also a strap guide for preventing the strap (2) interfering with the movements of the hinged section of a window, the strap guide comprising a plate (3) and a member for guiding (6) the strap (2) fixed in position on the plate (3) by delimiting a passage for the strap (2) having an inlet slot (7) with a longitudinal axis (YY'), said plate (3) being furnished with at least two alignment markers (4) defining an alignment direction (XX'), the longitudinal axis (YY') of said inlet slot (7) making an angle of 30 to 60° with the vertical plane running in the alignment direction (XX'), the strap guide being fixed so that said alignment direction (XX') is parallel with the planes of the flanges (5) of the pulley.

2. Roller blind according to claim 1, characterised in that the longitudinal axis of the inlet slot (7) makes an angle of 45 to 55° with the vertical plane running in the alignment direction (XX').

3. Roller blind according to claim 1 or 2, characterised in that the guiding member forms an internal ramp (9) in an S shape.

4. Roller blind according to one of claims 1 to 3, characterised in that the part of the guiding member (6) which delimits the inlet slot (7) is rounded.

## Patentansprüche

1. Rolladenanordnung mit einer Rolle, auf die ein Gurt (2) aufwickelbar ist, mittels dem der Rolladenpanzer aufwickelbar bzw. ablaßbar ist, wobei die Rolle Seitenflächen (5) aufweist, wobei die Rolladenanordnung weiterhin eine Gurtführung aufweist, um zu verhindern, daß der Gurt (2) die Bewegungen eines Fensterflügels behindert, wobei die Gurtführung eine Platte (3) aufweist und ein Führungsstück (6), mittels dem die Position des Gurtes (2) auf der Platte (3) festgelegt wird, und mittels der eine Abgrenzung für ein Wegstück des Gurtes (2) gebildet wird, wobei das Führungssttück (6) weiterhin eine Eintrittskante (7) bzw. einen Eintrittsspalt (7) aufweist mit einer longitudinalen Achse (YY'), wobei die Platte (3) wenigstens zwei Bezugspunkte (4) zur Ausrichtung aufweist, durch die eine Ausrichtung in eine Richtung (X,X') definierbar ist, wobei die longitudinale Achse (Y,Y') der Eintrittskante (7) bzw. des Eintrittsspaltes (7) einen Winkel zwischen 30° und 60° mit einer Ebene bildet, die senkrecht zur Richtung (X,X') der Ausrichtung steht, wobei die Gurtführung derart anbringbar ist, daß die Richtung (X,X') der Ausrichtung parallel ist zu den Ebenen, die durch die Seitenflächen (5) der Rolle gebildet werden.

2. Rolladenanordnung nach Anspruch 1,
dadurch gekennzeichnet, daß die longitudinale Achse (Y,Y') der Eintrittskante (7) bzw. des Eintrittsspaltes (7) einen Winkel zwischen 45° und 55° mit einer Ebene bildet, die senkrecht zur Richtung (X,X') der Ausrichtung steht.

3. Rolladenanordnung nach Anspruch 1 oder 2,
dadurch gekennzeichnet, daß das Führungsstück (6) mit einer S-förmigen Steigung ausgebildet ist.

4. Rolladenanordnung nach einem der Ansprüche 1 bis 3,
dadurch gekennzeichnet, daß der Teil des Führungsstückes (6), der die Eintrittskante (7) bzw. den Eintrittsspalt (7) bildet, abgerundet ist.
